# EUROPÄISCHE PATENTSCHRIFT

(11) **EP 3 955 222 B1**
(45) Veröffentlichungstag und Bekanntmachung des Hinweises auf die Patenterteilung: **15.01.2025**
(21) Anmeldenummer: 21189399.5
(22) Anmeldetag: 03.08.2021
(51) Int. Cl.: G07D 7/1205, G07D 7/20, G07D 7/202

(54) **VERFAHREN ZUR ECHTHEITSVERIFIKATION EINES LEUCHTSTOFFBASIERTEN SICHERHEITSMERKMALS UNTER VERWENDUNG EINES MOBILEN ENDGERÄTS SOWIE MOBILES ENDGERÄT**
MOBILE TERMINAL AND METHOD FOR AUTHENTICATING AN ILLUMINANT-BASED SECURITY FEATURE USING A MOBILE TERMINAL
PROCÉDÉ DE VÉRIFICATION EN TEMPS RÉEL DE MARQUES DE SÉCURITÉ À BASE DE SUBSTANCE LUMINESCENTE À L'AIDE D'UN TERMINAL MOBILE, AINSI QUE TERMINAL MOBILE

(30) Priorität: 04.08.2020 DE 102020120567
(43) Veröffentlichungstag der Anmeldung: 16.02.2022
(73) Patentinhaber: Bundesdruckerei GmbH, 10969 Berlin (DE)
(72) Erfinder: Kulikovsky, Lazar, 14165 Berlin (DE); Morgner, Frank, 15537 Grünheide (DE); Kulikovska, Olga, 14165 Berlin (DE)
(74) Vertreter: Hentrich Patent- & Rechtsanwaltspartnerschaft mbB

(56) Entgegenhaltungen:
- DE-A1- 102018 109 142
- US-B1- 7 079 230
- US-B2- 10 572 638

## Beschreibung

Die vorliegende Erfindung betrifft Verfahren zur Echtheitsverifikation eines leuchtstoffbasierten Sicherheitsmerkmals, unter Verwendung eines mobilen Endgeräts. Die Erfindung betrifft außerdem mobiles Endgerät mit einer Applikation (App) zur Durchführung des Verfahrens.

Sicherheitsmerkmale dienen der Absicherung von Wert- oder Sicherheitsdokumenten gegen Fälschungen. Wert- oder Sicherheitsdokumente können beispielsweise ein Personaldokument, eine Scheckkarte, ein nicht personalisierter Berechtigungsausweis, wie eine Fahrkarte oder ein Zahlungsmittel, oder ein für die Produktsicherung bestimmtes Wert- oder Sicherheitselement, sein.

Es ist aus dem Stand der Technik seit langem bekannt Wert- oder Sicherheitsdokumente mit Sicherheitsmerkmalen in Form von lumineszierenden Substanzen zu versehen, um sie fälschungssicherer zu machen. Anordnungen und Verfahren zur zuverlässigen Verifikation solcher leuchtstoffbasierter Sicherheitsmerkmale mit einem mobilen Endgerät sind in den Druckschriften DE 10 2018 109 141 A1, DE 10 2018 109 142 A1 und DE 10 2018 102 015 A1 aus dem Hause der Anmelderin beschrieben.

Bei den darin beschriebenen Verfahren unterliegen aufgrund des Einsatzes des mobilen Endgeräts die Echtheitsprüfungen den unterschiedlichsten Umgebungsbedingungen, insbesondere den unterschiedlichsten Lichtverhältnissen, was die Erkennung von leuchtstoffbasierten Sicherheitsmerkmalen erschweren kann.

In der US 10 572 638 B2 wird ein mobiles Terminal beschrieben, um biometrische Daten einer Person zu erfassen. Dabei wird der Strahlengang der Kamera mehrfach gefaltet um zu gewährleisten, dass keine "Knollennase" erfasst wird.

Auch die US 7 079 230 B1 beschreibt ein Verfahren und ein System zur Authentifizierung eines verpackten Gegenstandes. Dabei ist auf den Gegenstand ein photolumineszentes Material aufgebracht, wodurch überprüft werden kann, ob das Produkt oder seine Verpackung authentisch sind. Hierbei wird die Lichtquelle des Smartphones über die Oberfläche des photolumineszenten Labels gebracht und somit angeregt. Die Antwort des Labels wird über einen Detektor erfasst und damit weiterverarbeitet. Dabei kann die Intensität des Bestrahlens in Abhängigkeit des Umgebungslichts eingestellt werden.

Es ist die Aufgabe der vorliegenden Erfindung, ein Verfahren zur Echtheitsverifikation eines leuchtstoffbasierten Sicherheitsmerkmals unter Verwendung eines mobilen Endgeräts anzugeben, das auch bei unterschiedlichen Umgebungslichtbedingungen ein zuverlässiges Prüfergebnis liefert. Außerdem ist es Aufgabe der Erfindung, ein mobiles Endgerät zur Durchführung des Verfahrens anzugeben

Diese Aufgabe wird durch ein Verfahren mit den Merkmalen des Anspruchs 1 sowie durch ein mobiles Endgerät mit den Merkmalen des Anspruchs 13 gelöst. Vorteilhafte Ausgestaltungen mit zweckmäßigen Weiterbildungen der Erfindung sind in den abhängigen Ansprüchen angegeben.

Das erfindungsgemäße Verfahren zur Echtheitsverifikation eines leuchtstoffbasierten Sicherheitsmerkmals unter Verwendung eines mobilen Endgeräts umfasst insbesondere die folgenden Schritte:
- Erfassen einer Strahlungsstärke des Umgebungslichts,
- Vorgeben wenigstens eines Parameters für eine Anregung des leuchtstoffbasierten Sicherheitsmerkmals in Abhängigkeit der erfassten Strahlungsstärke des Umgebungslichts,
- Positionieren des Sicherheitsmerkmals bezüglich der Bildaufnahmeeinrichtung unter Einstellen oder Einhalten des wenigstens einen Parameters für die Anregung,
- Anregen des Leuchtstoffs des leuchtstoffbasierten Sicherheitsmerkmals zur Emission mittels der Beleuchtungseinrichtung,
- Erfassen der Emission des vom leuchtstoffbasierten Sicherheitsmerkmal emittierten Lichts mittels der Kamera,
- Auswertung einer von der Kamera erfassten Bilderserie oder Videoaufnahme mittels der Auswertungseinrichtung und Bewertung der Echtheit des leuchtstoffbasierten Sicherheitsmerkmals anhand von Referenzdaten.

Damit ist der Vorteil verbunden, dass ein einfaches mobiles Endgerät, insbesondere ein handelsübliches Smartphone zur Verifikation der Echtheit eines leuchtstoffbasierten Sicherheitsmerkmals genutzt werden kann, das zugleich dazu eingerichtet ist die bei der Verifikation vorherrschenden Lichtverhältnisse zu berücksichtigen.

Zur Reduktion der Bauteilkomplexität trägt bei, wenn die Umgebungslichtstärke mittels der Kamera selbst erfasst wird. Es ist jedoch alternativ oder ergänzend der Einsatz eines dem mobilen Endgerät ebenfalls zugeordneten Helligkeitssensors möglich, der ebenfalls dazu eingerichtet ist, die Umgebungslichtstärke zu erfassen.

Es ist von Vorteil, wenn der wenigstens eine Parameter für die Anregung des leuchtstoffbasierten Sicherheitsmerkmals der Abstand zwischen der Bildaufnahmeeinrichtung und dem leuchtstoffbasierten Sicherheitsmerkmal ist, und wenn eine Anregung des leuchtstoffbasierten Sicherheitsmerkmals erst dann ermöglicht ist, wenn der vorgegebene Abstand in Abhängigkeit der Strahlungsstärke des Umgebungslichts vorliegt. Somit kann also eine Prüfung der Echtheit nur dann erfolgen, wenn sich das mobile Endgerät in einem vordefinierten Abstand vom leuchtstoffbasierten Sicherheitsmerkmal, oder dem Wertdokument auf dem es angebracht ist, befindet. Dieser Abstand variiert in Abhängigkeit des erfassten Umgebungslichts, wobei vorzugsweise eine Echtzeiterfassung der Umgebungslichtstärke und eine Echtzeitanpassung des vorgegebenen Abstands für die Anregung des Sicherheitsmerkmals erfolgt. Auf diese Weise können vom mobilen Endgerät verursachte Abschattungen bei der Verifikation in Echtzeit berücksichtigt werden.

Ergänzend ist auch die vorteilhafte Möglichkeit gegeben, dass der wenigstens eine Parameter für die Anregung des leuchtstoffbasierten Sicherheitsmerkmals die Leuchtstärke der Beleuchtungseinheit ist, und dass eine Anregung des leuchtstoffbasierten Sicherheitsmerkmals erst dann ermöglicht ist, wenn die in Abhängigkeit der Strahlungsstärke des Umgebungslichts vorgegebene Leuchtstärke zur Anregung des leuchtstoffbasierten Sicherheitsmerkmals vorliegt. Somit kann auch bei größeren Abständen eine zuverlässige Anregung des leuchtstoffbasierten Sicherheitsmerkmals erfolgen, denn die von der Beleuchtungseinheit emittierte Intensität wird in Abhängigkeit des vorliegenden Umgebungslichts eingestellt.

Ergänzend kann der wenigstens eine Parameter für die Anregung des leuchtstoffbasierten Sicherheitsmerkmals die Belichtungszeit sein. Dabei ist unter "Belichtungszeit" im Grunde die Beleuchtungsdauer zu verstehen, während der die Beleuchtungseinheit Licht in Richtung des Sicherheitsmerkmals strahlt.

Erfindungsgemäß erfolgt bereits vor dem Anregen des leuchtstoffbasierten Sicherheitsmerkmals eine Echtzeit(bild-)erfassung mittels der Kamera, wobei zeitgleich das von der Kamera erfasste Bild am Display des mobilen Endgeräts ausgegeben wird. Das am Display ausgegebene Bild ist dabei mit einer teiltransparenten Maske überlagert, die einen an das zu erfassende Merkmal angepassten Positionsrahmen oder eine an das zu erfassende Merkmal angepasste Positionierkontur aufweist. Die Abmessungen des Positionsrahmens oder der Positionierkontur werden in Abhängigkeit der erfassten Strahlungsstärke des Umgebungslichts vorgegeben. Auf diese Weise kann die Echtheitsverifikation unter Bedingungen erfolgen, die in Abhängigkeit des einfallenden Umgebungslichts vorgegeben und eingestellt werden.

Erfindungsgemäß ist eine Anregung des leuchtstoffbasierten Sicherheitsmerkmals erst dann ermöglicht, wenn der Positionsrahmen oder die Positionskontur im Bild mit den Abmessungen des leuchtstoffbasierten Sicherheitsmerkmals in Deckung gebracht wurde. Somit kann ein optimierter Abstand zwischen der Kamera und dem Sicherheitsmerkmal erzwungen werden, so dass eine verbesserte Prüfung der Echtheit erfolgen kann.

Die Benutzerfreundlichkeit des mobilen Endgerätes für die Echtheitsverifikation des leuchtstoffbasierten Sicherheitsmerkmals wird zudem dadurch gesteigert, dass die Anregung des leuchtstoffbasierten Sicherheitsmerkmals automatisch durchgeführt wird, wenn der Positionsrahmen oder die Positionskontur im Bild mit den Abmessungen des leuchtstoffbasierten Sicherheitsmerkmals in Deckung gebracht wurde.

Für eine noch zuverlässigere Erkennung und Echtheitsverifikation des leuchtstoffbasierten Sicherheitsmerkmals ist es ferner von Vorteil, wenn beim oder nach dem Erfassen des leuchtstoffbasierten Sicherheitsmerkmals ein Weißabgleich in Abhängigkeit der Strahlungsstärke des Umgebungslichts durchgeführt wird.

Es ist die Möglichkeit gegeben, dass durch das mobile Endgerät zusätzlich wenigstens ein Umgebungsparameter erfasst und von der Auswertungseinrichtung ausgewertet wird. Als Umgebungsparameter kommt beispielsweise die mittels eines GPS-Sensors erfasste geographische Position, die mittels Neigungssensoren und/oder Beschleunigungssensoren erfassten Bewegungsinformationen sowie Daten zu mechanischen Vibrationen des mobilen Endgeräts in Betracht. Damit können die Umgebungsparameter dazu genutzt werden, um die Umgebung des mobilen Endgeräts zu analysieren und Rückschlüsse darauf zu ziehen, dass eine Anomalie hinsichtlich wenigstens eines Parameters zur Umgebung vorliegt (Anomaliedetektion). Beispielsweise kann ein leuchtstoffbasiertes Sicherheitsmerkmal auch basierend auf der Detektion einer Umgebungsanomalie als "gefälscht" gewertet werden.

Die Erfassung der Bilderserie oder der Videoaufnahme erfolgt vorzugsweise stets für eine vorgegebene Mindestdauer während einer Abklingzeit der Emission des leuchtstoffbasierten Sicherheitsmerkmals. Dabei lässt sich nach dem Abschluss der Anregung das Abklingverhalten des leuchtstoffbasierten Sicherheitsmerkmals untersuchen und auswerten, wobei die dabei erfasste Abklingkurve oder Emissionskurve mit einer Referenzkurve verglichen wird. Ergibt sich eine Abweichung zwischen der Referenzkurve und der Emissionskurve, so kann ebenfalls auf ein gefälschtes leuchtstoffhaltiges Sicherheitsmerkmal oder ein Wert- oder Sicherheitsdokument mit einem solchen geschlossen werden. Entsprechendes gilt für die Abklingzeit.

Die entsprechenden Referenzwerte sind beispielsweise in einem digitalen Speicher, der Bestandteil des mobilen Endgeräts sein kann, oder in einer intelligenten Datenbank auf einem entfernten Server hinterlegt.

Vorzugsweise werden bei der Bewertung der Echtheit des leuchtstoffbasierten Sicherheitsmerkmals eine Emissionserkennung und eine Formanalyse durchgeführt werden. Bei der Emissionserkennung werden mehrere Bilder einer von der Kamera aufgezeichneten Bilderserie verglichen, wobei insbesondere jeweils eine Bilddifferenz der erfassten Bilder mit dem Referenzbild ermittelt wird, ein RGB Histogramm erstellt wird, der Farbtonwert unterschiedlicher Farbkanäle ermittelt wird und die Abklingzeit des Leuchtstoffes ermittelt wird. Bei der Formanalyse wird die Form des Sicherheitsmerkmals mit einer Referenzform verglichen.

Damit das Sicherheitsmerkmal allein mittels eines Smartphones erfassbar ist, ist der Leuchtstoff so konfiguriert, dass er im sichtbaren Spektralbereich, insbesondere im blauen Spektralbereich anregbar ist, damit die Blitzlichtquelle des Smartphones diese Anregungsstrahlung liefern kann. Weiterhin ist der Leuchtstoff so konfiguriert, dass er im sichtbaren Spektralbereich emittiert, um abzusichern, dass er mit dem Kameramodul eines handelsüblichen Smartphones erfassbar ist. Außerdem ist der Leuchtstoff so konfiguriert, dass seine Lumineszenz nach Abschluss der Blitzlichtanregung im ms-Bereich abklingt, sodass eine sichere Verifikation nach Beendigung der Anregung möglich ist.

In einer bevorzugten Ausführungsform ist der Leuchtstoff des leuchtstoffbasierten Sicherheitsmerkmals ein Ce³⁺ oder Mn²⁺ co-dotierter Silikat-Granat-Leuchtstoff. Die stationäre Lumineszenz des Leuchtstoffes weist bei Anregung mit dem Licht weiß emittierender LED, vorzugsweise bei einer Maximumswellenlänge von 450 nm, ein breitbandiges Emissionsspektrums mit mehreren Emissionsmaxima im sichtbaren Spektralbereich auf. Diese Maxima liegen bei etwa 505 nm (zuordenbar der Emission von Ce³⁺-Ionen auf dodekaedrischen Ca²⁺-Plätzen), 570 nm (zuordenbar der sensibilisierten Emission von Mn2⁺-Ionen auf dodekaedrischen Ca²⁺-Plätzen), 700 nm (zuordenbar der sensibilisierten Emission von Mn²⁺-Ionen auf oktaedrischen Sc³⁺-Plätzen).

Das weiße Licht einer Beleuchtungseinheit eines Smartphones wird durch eine LED erzeugt, welche aus einem beispielsweise bei etwa 450 nm emittierenden LED-Halbleiterchip und einem oder mehreren oberhalb des LED-Halbleiterchip platzierten LED-Konversionsleuchtstoffen besteht. Diese Konversionsleuchtstoffe sind in der Lage, die Emission der blauen LED anteilig in längerwellige sichtbare Lumineszenzstrahlung (breitbandige Emissionen im grünen, gelben und roten Spektralbereich) mit einen Emissionsmaximum von beispielsweise etwa 560 nm umzuwandeln. Das weiße Licht der als Beleuchtungseinheit handelsüblicher Smartphones bereitstehenden LED resultiert aus der additiven Farbmischung der beschriebenen einzelnen Lumineszenzkomponenten, wobei der blaue Spektralanteil die deutlich höhere Intensität aufweist. Das bedeutet, dass der für die Bereitstellung des erfindungsgemäßen Sicherheitsmerkmals verwendbare Leuchtstoff vorzugsweise so konfiguriert sein muss, dass er insbesondere im Bereich zwischen 420 nm bis 470 nm eine hohe Effizienz der spektralen Anregbarkeit aufweist. Besonders bevorzugt liegt das Maximum der spektralen Anregbarkeit des Leuchtstoffes bei etwa 450 nm.

Zur Detektion der Lumineszenzsignale des Leuchtstoffes steht als Bilderfassungseinheit die Smartphone-Kamera zur Verfügung. Bevorzugt ist die Bilderfassungseinheit mit einem CMOS-Sensor und einem IR-Filter ausgestattet. Sie weist damit eine spektrale Empfindlichkeit auf, die den gesamten sichtbaren Spektralbereich bis etwa 750 nm umfasst. Mittels der Bilderfassungseinheit können Einzelbilder, Bildserien oder Videoaufnahmen aufgezeichnet werden. Dies bedeutet für den zur Erstellung des Sicherheitsmerkmals verwendeten Leuchtstoff, dass er so konfiguriert sein muss, dass nach der erfolgten Anregung mit möglichst hoher Intensität bevorzugt im Spektralbereich zwischen 480 nm und 750 nm emittiert.

Das für die Verifikation der Echtheit des Sicherheitsmerkmals erfindungsgemäß verwendete mobile Endgerät ist vorzugsweise ein herkömmliches, handelsübliches

Smartphone, das mit einem geeigneten Applikationsprogramm (App) ausgerüstet ist. Es ist für den Fachmann verständlich, dass dieselbe Funktionalität auch in ein Tablet oder ein ähnliches multifunktionales Datenverarbeitungsgerät integriert sein kann, wozu es mit einer Kamera mit Bilderfassungseinheit und/oder Beleuchtungseinheit sowie einer Datenverarbeitungseinheit ausgerüstet sein muss. Derartig gleich wirkende Geräte sollen von der Erfindung ebenfalls umfasst sein. Bevorzugt ist die Auswertungseinrichtung ein Prozessor, insbesondere ein Mikroprozessor. Der Prozessor umfasst einen digitalen Speicher, in den direkt ein Computerprogramm (eine App) mit Softwarecodeabschnitten geladen ist oder geladen werden kann, das die Durchführung der Schritte der vorstehend genannten Verfahrens veranlasst und durchläuft, wenn das Programm vom Prozessor ausgeführt wird.

Die vorliegende Erfindung wird nachfolgend anhand von Figuren näher erläutert, wobei die dargestellten Beispiele lediglich exemplarischen Charakter haben und keine Einschränkung hinsichtlich der Tragweite der beschriebenen Erfindung darstellen. Es zeigen im Einzelnen:
- Fig. 1: eine schematische Darstellung eines Wert- oder Sicherheitsdokuments in Form einer Banknote mit einem leuchtstoffbasierten Sicherheitsmerkmal,
- Fig. 2: eine schematische Darstellung von Komponenten einer Anordnung zur Echtheitsverifikation des leuchtstoffbasierten Sicherheitsmerkmal,
- Fig. 3: in Diagramm mit dem An- und Abklingverhalten eines Leuchtstoffes des Sicherheitsmerkmals bei Blitzlichtanregung,
- Fig. 4: eine schematische Draufsicht auf das Display eines mobilen Endgeräts, bei welchem die Distanz zwischen dem Endgerät und dem Sicherheitsmerkmal zu groß ist, und
- Fig. 5: eine schematische Draufsicht auf das Display eines mobilen Endgeräts, bei welchem die Distanz zwischen dem Endgerät und dem Sicherheitsmerkmal für dessen Echtheitsverifikation optimal ist.

Figur 1 zeigt ein Wert- oder Sicherheitsdokument 100 in Form einer Banknote, welche ein leuchtstoffbasiertes Sicherheitsmerkmal 102 umfasst. Das Sicherheitsmerkmal 102 ist für die Verifikation des Sicherheitsdokuments 100 verwendbar. Das leuchtstoffbasierte Sicherheitsmerkmal 102 weist hier eine Sternform auf. Die Sternform ist rein illustrativ gewählt, es kann daher auch beliebige andere Formen besitzen. Das leuchtstoffbasierte Sicherheitsmerkmal 102 ist im Bereich eines sichtbaren Merkmals 104, hier in Form des Nominalwerts der Banknote, angeordnet. Das Sicherheitsmerkmal 102 besteht aus einem mittels einer elektromagnetischen Strahlung mit vorbestimmter Wellenlänge zur Lumineszenz anregbaren Leuchtstoff, wie er oben erwähnt ist. Das Sicherheitsmerkmal 102 kann mittels eines Verfahrens verifiziert werden, wobei die Echtheit des Sicherheitsmerkmals 102 überprüft wird, worauf untenstehend näher eingegangen wird.

Figur 2 zeigt eine schematische Anordnung zur Verifikation des leuchtstoffbasierten Sicherheitsmerkmals 102, wobei das Sicherheitsmerkmal 102 mittels einer Beleuchtungseinheit 204 einer Bildaufnahmeeinrichtung 202 eines mobilen Endgerätes 200, insbesondere eines Smartphones, zur Lumineszenz angeregt wird, indem die Beleuchtungseinheit 204 Anregungslicht, insbesondere ein Blitzlicht erzeugt. Das Blitzlicht der Beleuchtungseinheit 204 der Bildaufnahmeeinrichtung 202 wird mittels einer weißes Licht emittierenden LED erzeugt. Das Blitzlicht besitzt eine Intensität I_{A}. Nach Anregung emittiert der Leuchtstoff des Sicherheitsmerkmals 102 eine elektromagnetische Strahlung, welche nach Ende der Anregung für eine Abklingzeit im ms-Bereich auftritt. Die Emission I_{E} des Leuchtstoffes ist mit einer Kamera 204 bzw. einem Detektor der Bildaufnahmeeinrichtung 202 detektierbar. Weiterhin ist die Kamera 204 eingerichtet, eine auf das Sicherheitsmerkmal 102 und die Banknote auftreffende und an diesen reflektierte Umgebungsstrahlung I₀ des Tages- oder Raumlichtes zu erfassen. Des Smartphone kann außerdem mit einem Helligkeitssensor (Fotosensor) ausgerüstet sein, um auf diese Weise die Strahlstärke des Umgebungslichts zu detektieren. Die Umgebungsstrahlung I₀ ist beim Erfassungsvorgang des leuchtstoffbasierten Sicherheitsmerkmal 102 möglichst gering zu halten, wobei ein Abstand d zwischen dem Sicherheitsmerkmal 102 und dem Smartphone gering gehalten wird. Durch den geringen Abstand d, der vorzugsweise unterhalb des Scharfstellungsbereichs (Fokus) der Kamera 206 liegt, schirmt das Smartphone die Umgebungsstrahlung I₀ größtenteils ab, was jedoch beim dem erfindungsgemäßen Verfahren nicht zwingend erforderlich ist.

In Figur 3 ist ein Diagramm mit dem An- und Abklingverhalten des Leuchtstoffes, der im Sicherheitsmerkmal 102 verwendet wird, dargestellt. Im Diagramm ist eine Emissionskurve 300 des zur Lumineszenz angeregten Sicherheitsmerkmals 102 entlang einer Zeitachse t dargestellt. Weiterhin ist eine Blitzlichtanregungskurve 302 entlang der Zeitachse aufgetragen. Wird der Blitz mittels des Smartphones erzeugt, steigt die Blitzlichtanregungskurve 302 steil an, hält ihr Niveau für kurze Zeit und sinkt auf null, nachdem das Blitzlicht erloschen ist. Durch die elektromagnetische Strahlung des Blitzlichtes wird der Leuchtstoff des Sicherheitsmerkmals 102 zur Lumineszenz angeregt, wodurch dessen Emissionskurve 300 nahezu zeitgleich mit der Blitzlichtemissionskurve 302 steigt, regelmäßig mit reduzierter Steilheit. Die Emissionskurve 300 fällt nach dem Erlöschen des Blitzlichtes deutlich langsamer als die Blitzlichtanregungskurve 302 ab. Das Abklingverhalten des Leuchtstoffes liegt im ms-Bereich. Unterhalb der Zeitachse sind außerdem einzelne durch die Kamera 206 des mobilen Endgerätes 200 erfasste Bilder 304 des Sicherheitsmerkmals 102 dargestellt. Die Bildaufnahmen 304 zeigen die abklingende Emission des Sicherheitsmerkmals 102 als mit der Zeit schwächer werdendes Muster. Sie können für die Verifikation des Sicherheitsdokuments 100 in einem weiteren Verfahrensschritt verwendet werden. Nach im wesentlichen vollständigen Abklingen der Emission kann als letztes Bild der aufgenommenen Bildfolge ein Referenzbild 306 erfasst werden. Je nach Auswerteverfahren kann ein zusätzliches Referenzbild 308 auch vor der Aktivierung der Anregungsstrahlung (Auslösen des Blitzes) aufgenommen werden. Eine zusätzliche Kontrolle des Sicherheitsmerkmals ist beispielsweise möglich, indem die Referenzbilder 306 und 308 miteinander verglichen werden.

Um die Echtheit des leuchtstoffbasierten Sicherheitsmerkmals 102 unter Verwendung des mobilen Endgeräts 200 durchzuführen, werden die folgenden Schritte durchlaufen:
- Erfassen der Strahlungsstärke I₀ des Umgebungslichts,
- Vorgeben wenigstens eines Parameters für eine Anregung des leuchtstoffbasierten Sicherheitsmerkmals 102 in Abhängigkeit der erfassten Strahlungsstärke I₀ des Umgebungslichts,
- Positionieren des Sicherheitsmerkmals 102 bezüglich der Bildaufnahmeeinrichtung 202 unter Einstellen oder Einhalten des wenigstens einen Parameters für die Anregung,
- Anregen des Leuchtstoffs des leuchtstoffbasierten Sicherheitsmerkmals 102 zur Emission mittels der Beleuchtungseinheit 204,
- Erfassen der Emission des vom leuchtstoffbasierten Sicherheitsmerkmal 102 emittierten Lichts mittels der Kamera 206,
- Auswertung einer von der Kamera 206 erfassten Bilderserie 304 oder Videoaufnahme mittels der Auswertungseinrichtung 208 und Bewertung der Echtheit des leuchtstoffbasierten Sicherheitsmerkmals 102 anhand von Referenzdaten 306, 308.

Der wenigstens eine Parameter für die Anregung des leuchtstoffbasierten Sicherheitsmerkmals 102 ist vorliegend der Abstand d zwischen der Bildaufnahmeeinrichtung 202 und dem leuchtstoffbasierten Sicherheitsmerkmal 102. Eine Anregung des leuchtstoffbasierten Sicherheitsmerkmals 102 ist dabei erst dann ermöglicht, wenn der vorgegebene Abstand d in Abhängigkeit der Strahlungsstärke I₀ des Umgebungslichts vorliegt. Alternativ besteht auch die Möglichkeit, dass die Anregungs-Leuchtstärke I_{A} aufgrund des erfassten Umgebungslichts so erhöht wird, dass ein gewünschter Lumineszenzeffekt eintritt.

Ausweislich von Figuren 4 und 5 erfolgt bereits vor dem Anregen des leuchtstoffbasierten Sicherheitsmerkmals 102 eine Echtzeiterfassung mittels der Kamera 206, wobei das von der Kamera 206 erfasste Bild in Echtzeit am Display 210 des mobilen Endgeräts 200 ausgegeben wird. Das am Display 210 ausgegebene Bild wird dabei von einer teiltransparenten Maske 310 überlagert, die einen an das zu erfassende Merkmal 102 angepassten Positionsrahmen oder eine an das zu erfassende Merkmal angepasste Positionierkontur 312 aufweist. Die Abmessungen des Positionsrahmens oder der Positionierkontur 312 wird dabei in Abhängigkeit der erfassten Strahlungsstärke I₀ des Umgebungslichts vorgegeben oder eingestellt. Die Maske 310 bzw. Positionierkontur 312 ist also hinsichtlich ihrer Darstellungsgröße im Display 210 variabel.

Eine Anregung des leuchtstoffbasierten Sicherheitsmerkmals 102 ist dabei erfindungsgemäß erst dann ermöglicht, wenn der Positionsrahmen oder die Positionskontur 312 im Bild mit den Abmessungen des leuchtstoffbasierten Sicherheitsmerkmals 102 in Deckung gebracht wurde.

In Figur 4 wurde die Umgebungslichtstärke I₀ bestimmt, wobei ein hoher Wert für I₀ vorliegt. Das führt dazu, dass die Maske 310 entsprechend klein gewählt wurde, womit das Smartphone sehr nah an das Wert- oder Sicherheitsdokument 100 herangeführt werden muss, um die Konturen des Sicherheitsmerkmals 102 und der Positionierkontur 312 in Deckung zu bringen.

Je näher das Smartphone an das Sicherheitsmerkmal 102 herangeführt wird, desto stärker wird dessen Abschattung gegenüber dem Umgebungslicht, so dass die Größe der Maske 310 nachjustiert werden kann. Die Anregung des leuchtstoffbasierten Sicherheitsmerkmals 102 wird dann automatisch durchgeführt, wenn der Positionsrahmen oder die Positionskontur 312 im Bild mit den Abmessungen des leuchtstoffbasierten Sicherheitsmerkmals 102 in Deckung gebracht wurde, wie in der Darstellung nach Figur 5 für den Fall der Deckungsgleichheit illustriert ist.

Im Ergebnis lässt sich mit dem erfindungsgemäßen Verfahren und mit dem erfindungsgemäßen mobilen Endgerät 200 das Umgebungslicht bei Echtheitsverifikation des leuchtstoffbasierten Sicherheitsmerkmals 102 zuverlässig berücksichtigen, womit eine verbesserte und zuverlässigere Prüfungsmöglichkeit geschaffen ist.

### BEZUGSZEICHENLISTE

- 100: Wert- oder Sicherheitsdokument
- 102: leuchtstoffbasiertes Sicherheitsmerkmal
- 104: sichtbares Merkmal
- 200: mobiles Endgerät / Smartphone
- 202: Bildaufnahmeeinrichtung
- 204: Beleuchtungseinheit (Bildaufnahmeeinrichtung)
- 206: Kamera (Bildaufnahmeeinrichtung)
- 208: Auswertungseinrichtung / Mikroprozessor
- 210: Display
- 300: Emissionskurve
- 302: Blitzlichtanregungskurve
- 304: Bild
- 306: Referenzbild
- 308: zusätzliches Referenzbild
- 310: Maske (teiltransparent)
- 312: Positionierkontur

## Patentansprüche

1. Verfahren zur Echtheitsverifikation eines leuchtstoffbasierten Sicherheitsmerkmals (102) unter Verwendung eines mobilen Endgeräts (200), das wenigstens eine Auswertungseinrichtung (208), eine Bildaufnahmeeinrichtung (202) mit einer Kamera (206) und einer Beleuchtungseinheit (204), sowie ein Display (210) aufweist, umfassend die Schritte:
- Erfassen einer Strahlungsstärke (I₀) des Umgebungslichts,
- Vorgeben wenigstens eines Parameters für eine Anregung des leuchtstoffbasierten Sicherheitsmerkmals (102) in Abhängigkeit der erfassten Strahlungsstärke (I₀) des Umgebungslichts,
- Positionieren des Sicherheitsmerkmals (102) bezüglich der Bildaufnahmeeinrichtung (202) unter Einstellen oder Einhalten des wenigstens einen Parameters für die Anregung,
- Anregen des Leuchtstoffs des leuchtstoffbasierten Sicherheitsmerkmals (102) zur Emission mittels der Beleuchtungseinheit (204),
- Erfassen der Emission des vom leuchtstoffbasierten Sicherheitsmerkmal (102) emittierten Lichts mittels der Kamera (206),
- Auswertung einer von der Kamera (206) erfassten Bilderserie (304) oder Videoaufnahme mittels der Auswertungseinrichtung (208) und Bewertung der Echtheit des leuchtstoffbasierten Sicherheitsmerkmals (102) anhand von Referenzdaten (306, 308),
**dadurch gekennzeichnet, dass** bereits vor dem Anregen des leuchtstoffbasierten Sicherheitsmerkmals (102) eine Echtzeiterfassung mittels der Kamera (206) erfolgt und das von der Kamera (206) erfasste Bild am Display (210) ausgegeben wird, wobei das am Display (210) ausgegebene Bild mit einer teiltransparenten Maske (310) überlagert ist, die einen an das zu erfassende Merkmal (102) angepassten Positionsrahmen oder eine an das zu erfassende Merkmal angepasste Positionierkontur (312) aufweist, und dass die Abmessungen des Positionsrahmens oder der Positionierkontur (312) in Abhängigkeit der erfassten Strahlungsstärke des Umgebungslichts (I₀) vorgegeben werden, wobei eine Anregung des leuchtstoffbasierten Sicherheitsmerkmals (102) erst dann ermöglicht ist, wenn der Positionsrahmen oder die Positionskontur (312) im Bild mit den Abmessungen des leuchtstoffbasierten Sicherheitsmerkmals (102) in Deckung gebracht wurde.

2. Verfahren nach Anspruch 1, **dadurch gekennzeichnet, dass** die Umgebungslichtstärke (I₀) mittels der Kamera (206) erfasst wird.

3. Verfahren nach Anspruch 1 oder 2, **dadurch gekennzeichnet, dass** die Umgebungslichtstärke (I₀) mittels eines Helligkeitssensors des mobilen Endgeräts (200) erfasst wird.

4. Verfahren nach einem der Ansprüche 1 bis 3, **dadurch gekennzeichnet, dass** der wenigstens eine Parameter für die Anregung des leuchtstoffbasierten Sicherheitsmerkmals (102) der Abstand (d) zwischen der Bildaufnahmeeinrichtung (202) und dem leuchtstoffbasierten Sicherheitsmerkmal (102) ist, und dass eine Anregung des leuchtstoffbasierten Sicherheitsmerkmals (102) erst dann ermöglicht ist, wenn der vorgegebene Abstand (d) in Abhängigkeit der Strahlungsstärke (I₀) des Umgebungslichts vorliegt.

5. Verfahren nach einem der Ansprüche 1 bis 4, **dadurch gekennzeichnet, dass** der wenigstens eine Parameter für die Anregung des leuchtstoffbasierten Sicherheitsmerkmals (102) die Leuchtstärke (I_{A}) der Beleuchtungseinheit (204) ist, und dass eine Anregung des leuchtstoffbasierten Sicherheitsmerkmals (102) erst dann ermöglicht ist, wenn die in Abhängigkeit der Strahlungsstärke (I₀) des Umgebungslichts vorgegebene Leuchtstärke (I_{A}) zur Anregung des leuchtstoffbasierten Sicherheitsmerkmals (104) vorliegt.

6. Verfahren nach einem der Ansprüche 1 bis 5, **dadurch gekennzeichnet, dass** der wenigstens eine Parameter für die Anregung des leuchtstoffbasierten Sicherheitsmerkmals (102) die Belichtungszeit ist.

7. Verfahren nach einem der Ansprüche 1 bis 6, **dadurch gekennzeichnet, dass** die Anregung des leuchtstoffbasierten Sicherheitsmerkmals (102) automatisch durchgeführt wird, wenn der Positionsrahmen oder die Positionskontur (312) im Bild mit den Abmessungen des leuchtstoffbasierten Sicherheitsmerkmals (102) in Deckung gebracht wurde.

8. Verfahren nach einem der Ansprüche 1 bis 7, **dadurch gekennzeichnet, dass** beim oder nach dem Erfassen des leuchtstoffbasierten Sicherheitsmerkmals (102) ein Weißabgleich in Abhängigkeit der Strahlungsstärke (I₀) des Umgebungslichts durchgeführt wird.

9. Verfahren nach einem der Ansprüche 1 bis 8, **dadurch gekennzeichnet, dass** durch das mobile Endgerät (200) zusätzlich wenigstens ein Umgebungsparameter erfasst und von der Auswertungseinrichtung (208) ausgewertet wird.

10. Verfahren nach einem der Ansprüche 1 bis 9, **dadurch gekennzeichnet, dass** die Erfassung der Bilderserie (304) oder der Videoaufnahme für eine vorgegebene Mindestdauer während einer Abklingzeit der Emission des leuchtstoffbasierten Sicherheitsmerkmals (102) erfolgt.

11. Verfahren nach einem der Ansprüche 1 bis 10, **dadurch gekennzeichnet, dass** bei der Bewertung der Echtheit des leuchtstoffbasierten Sicherheitsmerkmals (102) eine Emissionserkennung und eine Formanalyse durchgeführt werden.

12. Mobiles Endgerät (200) mit einem eine Auswertungseinrichtung bildenden Prozessor (208), mit einer Bildaufnahmeeinrichtung (202), die eine Kamera (206) und eine Beleuchtungseinheit (204) umfasst, mit einem Display (210), und mit einem digitalen Speicher des Prozessors, in den direkt ein Computerprogramm mit Softwarecodeabschnitten geladen ist oder geladen werden kann, das die Durchführung der Schritte des Verfahrens nach wenigstens einem der Ansprüche 1 bis 11 veranlasst.

## Claims

1. A method for verifying the authenticity of a fluorescent-based security feature (102) using a mobile device (200) which has at least one evaluation device (208), an image recording device (202) with a camera (206) and an illumination unit (204), and a display (210), comprising the steps of:
- detecting of an ambient light intensity (I₀) of the ambient light,
- presenting of at least one parameter for excitation of the fluorescent-based safety feature (102) as a function of the detected radiant intensity (I₀) of the ambient light,
- positioning the security feature (102) with respect to the image recording device (202) while setting or maintaining the at least one parameter for the excitation,
- stimulating the fluorescent material of the fluorescent-based security feature (102) for emission by means of the illumination unit (204),
- detecting the emission of the light emitted by the fluorescent-based security feature (102) by means of the camera (206),
- evaluating of an image series (304) or video recording captured by the camera (206) by means of the evaluation device (208) and evaluation of the authenticity of the fluorescent-based security feature (102) on the basis of reference data (306, 308),
**characterized in that** real-time detection by means of the camera (206) takes place even before the excitation of the fluorescent-based security feature (102) and the image detected by the camera (206) is output on the display (210), the image output on the display (210) being superimposed with a partially transparent mask (310) which has a positioning frame adapted to the feature (102) to be detected or a positioning contour (312) adapted to the feature to be detected, and **in that** the dimensions of the positioning frame or the positioning contour (312) are predetermined as a function of the detected ambient light intensity (I₀ ), with excitation of the fluorescent-based security feature (102) only being possible when the positioning frame or the positioning contour (312) in the image has been brought into coincidence with the dimensions of the fluorescent-based security feature (102).

2. The method according to claim 1, **characterized in that** the ambient light intensity (I₀) is detected by means of the camera (206).

3. The method according to claim 1 or 2, **characterized in that** the ambient light intensity (I₀) is detected by means of a brightness sensor of the mobile device (200).

4. The method according to one of claims 1 to 3, **characterized in that** the at least one parameter for the excitation of the fluorescent-based security feature (102) is the distance (d) between the image recording device (202) and the fluorescent-based security feature (102), and **in that** excitation of the fluorescent-based security feature (102) is only made possible when the predetermined distance (d) is present as a function of the light intensity (I₀ ) of the ambient light.

5. The method according to one of claims 1 to 4, **characterized in that** the at least one parameter for the excitation of the fluorescent-based security feature (102) is the luminous intensity (I_{A} ) of the illumination unit (204), and **in that** excitation of the fluorescent-based security feature (102) is only possible when the luminous intensity (I_{A} ) for excitation of the fluorescent-based security feature (104), which is predetermined as a function of the light intensity (I₀ ) of the ambient light, is present.

6. The method according to any one of claims 1 to 5, **characterized in that** the at least one parameter for the excitation of the fluorescent-based security feature (102) is the exposure time.

7. The method according to any one of claims 1 to 6, **characterized in that** the excitation of the fluorescent-based security feature (102) is performed automatically when the positioning frame or the positioning contour (312) in the image has been brought into coincidence with the dimensions of the fluorescent-based security feature (102).

8. The method according to any one of claims 1 to 7, **characterized in that** during or after the detection of the fluorescent-based security feature (102), a white balance is performed as a function of the light intensity (I₀) of the ambient light.

9. The method according to any one of claims 1 to 8, **characterized in that** at least one environmental parameter is additionally recorded by the mobile device (200) and evaluated by the evaluation device (208).

10. The method according to any one of claims 1 to 9, **characterized in that** the acquisition of the series of images (304) or the video recording is performed for a predetermined minimum duration during a decay time of the emission of the fluorescent-based security feature (102).

11. The method according to any one of claims 1 to 10, **characterized in that** an emission detection and a shape analysis are performed during the evaluation of the authenticity of the fluorescent-based security feature (102).

12. A mobile device (200) having a processor (208) forming an evaluation device, having an image recording device (202) which comprises a camera (206) and an illumination unit (204), having a display (210), and having a digital memory of the processor into which a computer program with software code sections is or can be loaded directly, which causes the steps of the method according to at least any one of claims 1 to 11 to be carried out.

## Revendications

1. Procédé de vérification de l'authenticité d'une
caractéristique de sécurité (102) à base de substance luminescente en utilisant un terminal mobile (200),
qui présente au moins un dispositif d'évaluation (208), un dispositif de prise d'image (202) avec une caméra (206) et une unité d'éclairage (204), ainsi qu'un écran (210), comprenant les étapes suivantes :
- la détection d'une intensité de rayonnement (I0) de la lumière ambiante,
- la prédéfinition d'au moins un paramètre pour une excitation de la caractéristique de sécurité à base de substance luminescente (102) en fonction de l'intensité de rayonnement (I0) détectée de la lumière ambiante,
- le positionnement de la caractéristique de sécurité (102) par rapport au dispositif de prise d'image (202) en réglant ou respectant l'au moins un paramètre pour l'excitation,
- l'excitation de la substance luminescente de la caractéristique de sécurité à base de substance luminescente (102) pour l'émission au moyen de l'unité d'éclairage (204),
- la détection de l'émission de la lumière émise par la caractéristique de sécurité à base de substance luminescente (102) au moyen de la caméra (206),
- l'évaluation d'une série d'images (304) ou prise de vidéo détectée par la caméra (206) au moyen du dispositif d'évaluation (208) et l'estimation de l'authenticité de la caractéristique de sécurité à base de substance luminescente (102) à l'aide de données de référence (306, 308),
**caractérisé en ce que** dès l'excitation de la caractéristique de sécurité à base de substance luminescente (102), une détection en temps réel est effectuée au moyen de la caméra (206) et l'image détectée par la caméra (206) est émise au niveau de l'écran (210), dans lequel l'image émise au niveau de l'écran (210) est recouverte par un masque (310) partiellement transparent, qui présente un cadre de position adapté à la caractéristique (102) à détecter ou un contour de positionnement (312) adapté à la caractéristique à détecter, et **en ce que** les dimensions du cadre de position ou du contour de positionnement (312) sont prédéfinies en fonction de l'intensité de rayonnement détectée de la lumière ambiante (10), dans lequel une excitation de la caractéristique de sécurité à base de substance luminescente (102) n'est permise que lorsque le cadre de position ou le contour de position (312) a été amené en recouvrement dans l'image avec les dimensions de la caractéristique de sécurité à base de substance luminescente (102).

2. Procédé selon la revendication 1, **caractérisé en ce que** l'intensité de la lumière ambiante (I0) est détectée au moyen de la caméra (206).

3. Procédé selon la revendication 1 ou 2, **caractérisé en ce que** l'intensité de la lumière ambiante (I0) est détectée au moyen d'un capteur de luminosité du terminal mobile (200).

4. Procédé selon l'une quelconque des revendications 1 à 3, **caractérisé en ce que** l'au moins un paramètre pour l'excitation de la caractéristique de sécurité à base de substance luminescente (102) est la distance (d) entre le dispositif de prise d'image (202) et la caractéristique de sécurité à base de substance luminescente (102), et **en ce qu'**une excitation de la caractéristique de sécurité à base de lumière luminescente (102) n'est permise que lorsque la distance (d) prédéfinie se présente en fonction de l'intensité de rayonnement (I0) de la lumière ambiante.

5. Procédé selon l'une quelconque des revendications 1 à 4, **caractérisé en ce que** l'au moins un paramètre pour l'excitation de la caractéristique de sécurité à base de substance luminescente (102) est l'intensité de lumière (I_{A}) de l'unité d'éclairage (204), et **en ce qu'**une excitation de la caractéristique de sécurité à base de lumière luminescente (102) n'est permise que lorsque l'intensité lumineuse (I_{A}) prédéfinie en fonction de l'intensité de rayonnement (I0) de la lumière ambiante pour l'excitation de la caractéristique de sécurité à base de substance luminescente (104) se présente.

6. Procédé selon l'une quelconque des revendications 1 à 5, **caractérisé en ce que** l'au moins un paramètre pour l'excitation de la caractéristique de sécurité basée sur une substance fluorescente (102) est le temps d'exposition.

7. Procédé selon l'une quelconque des revendications 1 à 6, **caractérisé en ce que** l'excitation de la caractéristique de sécurité à base de substance luminescente (102) est automatiquement effectuée lorsque le cadre de position ou le contour de position (312) a été amené en recouvrement dans l'image avec les dimensions de la caractéristique de sécurité à base de substance luminescente (102).

8. Procédé selon l'une quelconque des revendications 1 à 7, **caractérisé en ce que** lors ou après la détection de la caractéristique de sécurité à base de substance luminescente (102), une balance des blancs est effectuée en fonction de l'intensité de rayonnement (I0) de la lumière ambiante.

9. Procédé selon l'une quelconque des revendications 1 à 8, **caractérisé en ce qu'**en outre, au moins un paramètre ambiant est détecté par le terminal (200) mobile et évalué par le dispositif d'évaluation (208).

10. Procédé selon l'une quelconque des revendications 1 à 9, **caractérisé en ce que** la détection de la série d'images (304) ou de la prise de vidéo est effectuée pour une durée minimale prédéfinie pendant un temps de descente de l'émission de la caractéristique de sécurité à base de substance luminescente (102).

11. Procédé selon l'une quelconque des revendications 1 à 10, **caractérisé en ce que** lors de l'évaluation de l'authenticité de la caractéristique de sécurité à base de substance luminescente (102), une reconnaissance d'émission et une analyse de forme sont effectuées.

12. Terminal mobile (200) avec un processeur (208) formant un dispositif d'évaluation, avec un dispositif de prise d'image (202) qui comprend une caméra (206) et une unité d'éclairage (204), avec un écran (210), et avec une mémoire numérique du processeur, dans laquelle un programme informatique avec des sections de code logiciel est ou peut être directement chargé, lequel provoque l'exécution des étapes du procédé selon au moins l'une quelconque des revendications 1 à 11.
